# EUROPÄISCHE PATENTSCHRIFT

(11) **EP 2 742 514 B1**
(45) Veröffentlichungstag und Bekanntmachung des Hinweises auf die Patenterteilung: **31.08.2016**
(21) Anmeldenummer: 12740048.9
(22) Anmeldetag: 16.07.2012
(51) Int. Cl.: H01B 7/295, H01B 3/30, H01B 3/44, H01B 7/29

(54) **ELEKTROKABEL**
ELECTRIC CABLE
CÂBLE ÉLECTRIQUE

(30) Priorität: 09.08.2011 CH 13172011
(43) Veröffentlichungstag der Anmeldung: 18.06.2014
(73) Patentinhaber: Leoni Studer AG, 4658 Däniken (CH)
(72) Erfinder: König, Raphael, 5102 Rupperswil (CH); Gradwohl, Heiner, 5015 Erlinsbach (CH)
(74) Vertreter: Luchs, Willi
(86) Internationale Anmeldenummer: PCT/EP2012/002972
(87) Internationale Veröffentlichungsnummer: WO 2013/020630

(56) Entgegenhaltungen:
- EP-A1- 0 017 609
- EP-A1- 1 489 136
- EP-A2- 1 323 670
- WO-A1-2008/079584
- WO-A1-2012/071732
- WO-A1-2012/174712
- US-A- 5 132 054
- US-A1- 2004 216 914

## Beschreibung

Die Erfindung betrifft ein Elektrokabel mit einem Leiter, mit mindestens eine diesen umgebende Isolationsschicht und mit einem Aussenmantel.

Elektrokabel, insbesondere Mittelspannungskabel mit einem höheren Spannungsbereich, welcher bei 1000 V liegen kann, müssen auch im Brandfall während einer definierten Zeit ihre Funktion aufrechterhalten, ohne dass die Spannung zusammenbricht oder der Stromschluss unterbrochen wird. Solche Kabel werden mitunter dort eingesetzt, wo die Sicherstellung der Spannungsversorgung der Sicherheit von Personen oder der Verfügbarkeit von notwendigen Anlagen auch im Brandfall sichergestellt werden muss. Es kann sich um Hochhäuser, Spitäler, Metrostationen, U-Bahnversorgungen, Tunnelstromversorgungen, Flughäfen etc. handeln, d.h. um solche Infrastrukturen, die hohe Personendichte oder grosse und teure Sachanlagen aufweisen und/oder höchste Verfügbarkeit verlangen.

Bekannte Energiekabel weisen in der Regel mehrere Bandierungslagen auf dem Leiter auf, die im Brandfall den Isolationserhalt auch nach dem Wegbrennen des Isolationsmaterials sicherstellen. Hochspannungskabel mit Bandierungen auf dem Kupferleiter weisen ein von normalem Mittelspannungskabel unterschiedliches Alterungsverhalten auf, und alle bekannten Versionen sind in der Herstellung sehr aufwendig.

Die Druckschrift EP-A-0 017 609 offenbart ein kunststoffisoliertes elektrisches Kabel mit einem flammwidrigen Innenkabel, welches mit einem im Brandfall aufschäumenden Innenmantel versehen ist. Zu diesem Zwecke ist es mit einem Füllstoff angereichert, der veresterbare Hydroxylgruppen aufweist, und ausserdem ist es mit einem im Brandfall säureabspaltenden Katalysator und einem Treibmittel versehen. Den elektrischen Leitungen sind nachteilig jeweils einzelne Isolierungen zugeordnet, welche von dem Innenmantel umgeben sind, welcher seinerseits von einem Aussenmantel umschlossen ist. Ein solches Kabel eignet sich damit nicht für die geforderten Leistungen mit 1000 V eines Mittelspannungskabels.

Der vorliegenden Erfindung wurde die Aufgabe zugrundegelegt, ein Elektrokabel zu schaffen, welches im Brandfall eine längere Funktionstüchtigkeit als bekannte Kabel gewährleistet und dabei aber dennoch in seinem Aufbau kompakt und kostengünstig herstellbar ist.

Die Aufgabe ist erfindungsgemäss dadurch gelöst, dass mindestens eine den Leiter über die gesamte Kabellänge umgebende intumeszierende Schicht angeordnet ist, welche derart im Kabel integriert ist, dass sie bei Erhitzung des Elektrokabels aufschäumen kann und einen Hitzeschutz desselben bietet.

Weitere bevorzugte Ausgestaltungen des erfindungsgemässen Einleiterkabels bilden den Gegenstand der abhängigen Ansprüche.

Ausführungsbeispiele sowie weitere Vorteile der Erfindung sind nachfolgend anhand der Zeichnung näher erläutert. Es zeigt:
- Fig. 1: ein Ausführungsbeispiel eines erfindungsgemässen Einleiterkabels im Querschnitt.

Gemäss Fig. 1 ist ein für einen Einphasenbetrieb ausgelegtes Elektrokabel 10 dargestellt, welches sich mitunter auch für Mittelspannungs- und Hochspannungskabel eignet, die für Betriebsspannungen insbesondere für 1000 V oder mehr eingesetzt werden.

Das Elektrokabel 10 weist einen Leiter 12 auf, der vorliegend durch eine aus mehreren Drähten 12' bestehenden Litze gebildet ist. Zudem ist eine diesen umgebende Isolationsschicht 13 und ein Aussenmantel 16 vorgesehen.

Erfindungsgemäss ist zwischen der Isolationsschicht 13 und dem Aussenmantel 16 eine sich über die gesamte Kabellänge erstreckende intumeszierende Schicht 15 angeordnet, welche bei Erhitzung des Elektrokabels aufschäumt und dadurch einen Hitzeschutz über eine erhöhte Zeitdauer desselben bietet.

Diese intumeszierende Schicht 15 ist im Wesentlichen aus einem Polymerträger und Blähgraphit zusammengesetzt. Sie kann auf einer die Isolationsschicht 13 umgebenden bandförmigen Schicht 14 und einem Innenmantel 14' durch Bandagieren oder Extrudieren aufgebracht werden. Diese bandförmige Schicht 14 ihrerseits ist beispielsweise als Metallschirm ausgebildet und es kommt ihr eine elektrische Schutzfunktion zu, welche als Diffusionssperre gegen Eindringen von molekularem Wasser und als Wärmeableitung dient, dies zur Erhöhung der Lebensdauer des Kabels.

Der einen mechanischen Schutz des Kabels 10 bildenden Aussenmantel 16 ist aus einem solchen Material und einer solchen Dicke hergestellt, dass dieser beispielsweise im Brandfall und einer entsprechenden Erhitzung reisst und/oder schmilzt, damit diese intumeszierende Schicht um ein Mehrfaches des Kabelaussendurchmessers aufschäumen kann. Der Aussenmantel 16 ist ebenfalls im Extrudierverfahren oder durch Bandagieren aufgebracht und er besteht zum Beispiel im Wesentlichen aus einem Polyolefin-Copolymer.

Die Erfindung ist mit dem obigen Ausführungsbeispiel ausreichend dargetan. Sie könnte aber noch anders ausgestaltet sein. So könnte zum Beispiel der Leiter 12 von einer oder mehreren Halbleiterschichten, von wenigstens einer dazwischen liegenden Dielektrikum-Isolationsschicht und/oder von weiteren Schichten umgeben sein.

Für den dreiphasigen Betrieb mit Drehstrom kann ein Kabel verwendet werden, das drei erfindungsgemässe, vorzugsweise wie in Fig. 1 dargestellt, ausgebildete Einleiterkabel umfasst. Dieses kann mit einem Zusatzmantel, einer Armierung etc. ausgerüstet sein.

## Patentansprüche

1. Elektrokabel, mit einem Leiter (12), mindestens einer Isolationsschicht (13) und einem Aussenmantel (16), wobei mindestens eine über die gesamte Kabellänge umgebende intumeszierende Schicht (15) angeordnet ist, welche derart im Kabel (10) integriert ist, dass sie bei Erhitzung aufschäumt und einen Hitzeschutz dieses Kabels bietet, **dadurch gekennzeichnet, dass**
mindestens eine den aus mehreren Drähten (12') bestehenden Leiter (12) umgebende Isolationsschicht (13) angeordnet ist, wobei die mindestens eine intumeszierende Schicht (15) zwischen der Isolationsschicht (13) und dem Aussenmantel (16) angeordnet und aus einem Polymerträger und Blähgraphit zusammengesetzt ist, und der einen mechanischen Schutz des Kabels (10) bildende Aussenmantel (16) aus einem solchen Material und einer solchen Dicke hergestellt ist, dass dieser im Brandfall und einer entsprechenden Erhitzung reisst und/oder schmilzt, damit diese intumeszierende Schicht (15) um ein Mehrfaches des Kabelaussendurchmessers aufschäumen kann.

2. Elektrokabel nach Anspruch 1, **dadurch gekennzeichnet, dass** zwischen der Isolationsschicht (13) und der als Band vorgesehenen oder extrudierten intumeszierenden Schicht (15) eine bandförmige Schicht (14) und ein Innenmantel (14') vorgesehen ist.

3. Elektrokabel nach Anspruch 1 oder 2, **dadurch gekennzeichnet, dass** der Aussenmantel (16) im Extrudierverfahren oder durch Bandagieren aufgebracht ist.

4. Elektrokabel nach einem der vorangehenden Ansprüche 1 bis 3, **dadurch gekennzeichnet, dass** der Aussenmantel (16) aus einem Polyolefin-Copolymer zweischichtig zusammengesetzt ist.

## Claims

1. Electric cable comprising a conductor (12), at least one insulating layer (13) and an outer sheath (16), whereby at least one intumescent layer (15) surrounding the conductor (12) over the entire length of the cable is provided, which is integrated into the cable (10) such that it foams up if heated and provides a heat protection for this cable, **characterised in that**
at least one insulating layer (13) surrounding the conductor (12) consisting of a number of wires (12') is provided, whereby the at least one intumescent layer (15) is located between the insulating layer (13) and the outer sheath (16) and is composed of a polymer carrier and distending graphite, and the outer sheath (16) providing a mechanical protection for the cable (10) is produced from such a material and such a thickness that the latter ruptures and/or melts in the event of fire and heated correspondingly so that this intumescent layer (15) can foam up by a multiple of the outside diameter of the cable.

2. Electric cable according to Claim 1, **characterised in that** there is provided between the insulating layer (13) and the layer provided as a strip or extruded intumescent layer (15) a ribbon-like layer (14) and an inner sheath (14').

3. Electric cable according to Claim 1 or 2, **characterised in that** the outer sheath (16) is applied by the extruding process or by bandaging.

4. Electric cable according to any one of the preceding Claims 1 to 3, **characterised in that** the outer sheath (16) is composed of a polyolefin copolymer in two layers.

## Revendications

1. Câble électrique comprenant un conducteur (12) au moins une couche (13) isolante et une gaine (16) extérieure, au moins une couche (15) intumescente étant disposée sur toute la longueur du câble en l'entourant, couche qui est intégrée dans le câble (10) de manière à mousser au chauffage et à donner une protection de ce câble vis-à-vis de la chaleur, **caractérisé en ce qu'**au moins une couche (13) isolante entoure le conducteur (12) constitué de plusieurs fils (12'), la au moins une couche (15) intumescente étant disposée entre la couche (13) isolante et la gaine (16) extérieure et composée d'un support polymère et de graphite expansible et la gaine (16) extérieure, formant une protection mécanique du câble (10), étant fabriquée en une matière et en une épaisseur telles, qu'elle se déchire et/ou fond en cas d'incendie et d'un chauffage correspondant de sorte que la couche (15) intumescente peut mousser d'un multiple du diamètre extérieur du câble.

2. Câble électrique suivant la revendication 1, **caractérisé en ce qu'**il est prévu entre la couche (13) isolante et la couche (15) intumescente, prévue sous forme de bande ou extrudée, une couche (14) en forme de bande et une gaine (14') intérieure.

3. Câble électrique suivant la revendication 1 ou 2, **caractérisé en ce que** la gaine (16) extérieure est déposée par un procédé d'extrusion ou par bandage.

4. Câble électrique suivant l'une des revendications 1 à 3, **caractérisé en ce que** la gaine (16) extérieure est composée en deux couches d'un copolymère de polyoléfine.
